# EUROPÄISCHE PATENTSCHRIFT

(11) **EP 0 374 524 B1**
(45) Veröffentlichungstag und Bekanntmachung des Hinweises auf die Patenterteilung: **30.03.1994**
(21) Anmeldenummer: 89121755.6
(22) Anmeldetag: 24.11.1989
(51) Int. Cl.: H01F 27/245

(54) **Kernblechpaar und Kernpaket für Manteltransformatoren**
Pair of core laminates and core sheet parcel for shell form-type transformers
Partie de tôles de noyau et empilage de tôles pour transformateurs du type cuirassé

(30) Priorität: 20.12.1988 DE 3842885
(43) Veröffentlichungstag der Anmeldung: 27.06.1990
(73) Patentinhaber: Magnetek May & Christe GmbH, D-61401 Oberursel (DE)
(72) Erfinder: Sobottka, Ulrich, Dipl.-Ing., D-6392 Neu-Anspach Westerfeld (DE); Wagner, Werner, D-6458 Rodenbach (DE)
(74) Vertreter: Lehn, Werner, Dipl.-Ing.

(56) Entgegenhaltungen:
- EP-A- 0 353 029
- FR-A- 2 150 731
- PATENT ABSTRACTS OF JAPAN vol. 10, no. 306 (E-446)(2362) 17 Oktober 1986, & JP-A-61 121308 (MERUBABU BOEKI K.K.)

## Beschreibung

Die Erfindung bezieht sich auf ein Kernblechpaar für Mantelkerntransformatoren, insbesondere mit E- und I-Kernblechen, welche derart abfallos gestanzt sind, daß sie in einer Ebene untrennbar formschlüssig durch Kraftschluß durch Verrastung der I-Kernbleche mit den Außenschenkeln der E-Kernbleche miteinander verbindbar sind, und ein Mantelkernblechpaket aus derartigen Kernblechpaaren.

Abfallos stanzbare EI-Kernbleche gemäß DIN sind bekannt. Diese Kernbleche werden entweder wechselseitig zu einem fertigen Kernblechpaket geschachtelt, oder es werden E-Kernpakete und I-Kernpakete gebildet, die stumpf aufeinandergelegt und zusammengeschweißt werden. Ein Verrasten dieser Kernbleche ist nicht möglich. Damit wird für die Montage der Kernpakete eines der vorgenannten aufwendigen Fertigungsverfahren erforderlich.

Aus der DE 29 20 365 A1 sind Kernbleche der eingangs beschriebenen Art, insbesondere für Transformatoren mit Mantelkern bekannt, die abfallos stanzbar sind und nach dem Stanzen in einer Ebene formschlüssig untrennbar miteinander verbunden werden können. Bei dieser formschlüssigen Verbindung greift eine Stufe des I-Kernbleches in das Fenster des E-Kernbleches ein. Bei dieser Art des Formschlusses wird der Nachteil erkauft, daß mit zunehmender Standzeit der Stanzwerkzeuge die sich verändernde Stanzgeometrie schon bei geringfügigem Abnutzen der Werkzeuge zu keinen einwandfreien Verbindungen mehr führt. Bei der gewählten Geometrie des obigen Anspruches wird der Übergang des magnetischen Flusses vom E-Kernblech in das I-Kernblech verbessert. Es ergibt sich aber zwangsläufig der Nachteil, daß die angestanzte Stufe in das Fenster des E-Kernbleches hineingreift und damit die Abmessungen des Fensters deutlich verkleinert. Hierdurch wird das Leistungsvermögen des Transformators mit diesem Kernschnitt - gegenüber einem volumengleichen Kernschnitt ohne diese Fensterverengung - vermindert. Außerdem wird aufgrund der Geometrie der Stufe das Kernblechpaket so weit eingekerbt, daß eine Verbreiterung der Schenkel des E-Kernpakets erforderlich wird, damit der magnetische Fluß ungestört den Magnetkreis passieren kann. Auch dies führt gegenüber einem Trafo mit abfallos gestanzten Kernblechen zu einer verringerten Leistung je Volumeneinheit.

Bekannt ist auch aus der DE 33 18 370 C2 eine kraft- und formschlüssige Verbindung von E- mit I-Kernblechen. Hierbei wird aber nicht das Verbinden von abfallos stanzbaren E- und I-Kernblechen gelöst, sondern lediglich eine Verbindung des Mittelschenkels des E-Kernbleches mit dem Joch, so daß die freie Beweglichkeit des Mittelschenkels gegenüber dem Joch verhindert wird.

Desweiteren ist aus der FR-A-2 150 731 (= DE 21 39 010A1) eine Verklinkung bekannt, bei der E- und I-Kernblech durch Kraftschluß querverriegelt werden. Der Riegel in Form eines I-Bleches muß aber eine spezielle Geometrie aufweisen, die nicht abfallos aus dem E-Kernblech gestanzt wird.

Durch die DE 31 18 465 A1 sind zweiteilige Mantelkernbleche, insbesondere für Drosseln, bekannt. Dabei handelt es sich um E- und T-Kernbleche, die paketweise ineinander gerastet werden können. Hier wird die Möglichkeit des Rastens durch den Nachteil nicht mehr abfallos stanzbarer Bleche erkauft.

Weiter sind durch die DE 21 44 951 A1 zweiteilige Transformatorbleche für Manteltransformatoren bekannt, die ineinander gerastet werden können. Auch hier ist wiederum eine nicht abfallos stanzbare Geometrie gewählt, wobei Rastnasen so ausgebildet sind, daß durch Hinterschneidungen die beiden Teile in Form eines EI, UT oder UE ineinander rasten.

In der nicht vorveröffentlichten EP-A-0353029 sind E- und I-Kernbleche beschrieben, bei denen Nasen im I-Blech gebildet sind, die in das E-Blech innerhalb des Schenkels eingefügt werden. Der schmälere Teil des verbleibenden E-Paketes wird derart gepreßt, daß er mit diesen Nasen zusammen die nötige Verankerung bildet, um somit den Kraftschluß zu bewirken.

JP-A-61-121 308 beschreibt die Herstellung eines Blechkerns aus E-förmigen gestanzten Blechteilen. Auf den Außenschenkeln von einem E-Blech gebildete Nasen rasten in auf einem anderen E-Blech gebildeten Nuten mittig ein. Die E-Bleche sind nicht abfallos gestanzt.

Alle bekannten rastbaren Blechgeometrien weisen die Nachteile auf, daß sie von der Norm abweichen, nicht abfallos stanzbar sind und nicht die Abmessungen gemäß DIN erfüllen.

Der Erfindung liegt die Aufgabe zugrunde, Kernblechpaare der eingangs beschriebenen Art zu schaffen, die abfallos stanzbar in der DIN-gemäßen Geometrie die Verwendung aller DIN-gemäßen Bauteile wie Spulenkörper, Fußwinkel usw. gestatten und neben dem wirtschaftlichen Fertigungsverfahren des Stanzens auch ein optimales Zusammenfügen der E- und I-Kernpakete ermöglichen.

Diese Aufgabe wird erfindungsgemäß dadurch gelöst, daß die E- und I-Kernbleche mit den Außenschenkeln der E-Kernbleche zusätzlich durch Reibungsschluß miteinander verbindbar sind, indem die E-Kernbleche an den Stirnseiten ihrer Außenschenkel wenigstens je eine eingestanzte Nut und die I-Kernbleche wenigstens zwei angestanzte Rastnocken aufweisen, welche in den Nuten aufnehmbar sind.

Die Nuten sind zweckmäßig gegenüber den Mittellängsachsen der Außenschenkel nach außen versetzt angeordnet.

Den angestanzten Rastnocken der I-Kernbleche können abfallos eingestanzte Einkerbungen in den Außenschenkeln oder einander gegenüberliegend im Mittelschenkel der E-Kernbleche entsprechen.

Die Tiefe t der Einkerbungen ist vorteilhaft kleiner oder gleich einem Fünftel der Breite b der Außenschenkel der E-Kernbleche.

Zweckmäßig sind für den Stanzvorgang gewünschte Stanzlöcher der Geometrie der Nuten der E-Kernbleche entsprechend gestaltet.

Vorteilhaft ist die Breite b₂ der Rastnocken größer, vorzugsweise etwa 0,5% größer, als die Breite b₁ der Nuten und der Abstand a₂ zwischen den Außenflanken zweier Rastnocken größer, vorzugsweise etwa 0,5% größer, als der Abstand a₁ zwischen den Außenwänden zweier entsprechender Nuten.

Zweckmäßig ist wenigstens eine Flanke jedes Rastnockens auf etwa 60% bis 70% der Nuttiefe c₁ mit wenigstens einer Seitenwand der entsprechenden Nut in den Reibungskontakt bringbar.

Die angestanzten Rastnocken des I-Kernbleches sind also derart ausgebildet, daß durch das Einfügen dieses I-Kernbleches in die dazugehörigen Nuten an der Stirnseite des E-Kernbleches ein geringfügiges Aufspreizen der Außenschenkel dieses E-Kernbleches erfolgt. Zusätzlich ist der Rastnocken so gestaltet, daß er in seiner Außenkontur geringfügig größer als die Nut im E-Kernblech ausgeführt ist, was zum Klemmen über Reibungsschluß der Rastnocken in der Nut führt.

Das Mantelkernblechpaket aus Kernblechpaaren gemäß der Erfindung ist vorteilhaft so aufgebaut, daß die E-Kernbleche zu einem E-Kernpaket und die I-Kernbleche zu einem I-Kernpaket zusammengefügt sind, und daß das E-Kernpaket und das I-Kernpaket kraftschlüssig ineinander einrastend zusammengefügt sind.

Ein Transformator mit erfindungsgemäßen E- und I-Kernblechen kann also erfindungsgemäß mit einfachen Hilfsmitteln so gefertigt werden, daß ein vorpaketiertes E-Kernpaket und ein vorpaketiertes I-Kernpaket ineinander rasten. Die form- und kraftschlüssig ineinander gerasteten E- und I-Kernpakete gewährleisten einen sicheren Übergang der Feldlinien vom E-Kernpaket in das I-Kernpaket. Die Einkerbungen im E-Kernblech wiederum sind so dimensioniert, daß es beim Betrieb des Transformators nur zu vernachlässigbar kleinen Störungen des magnetischen Flusses im Bereich der Einkerbungen kommt.

Bei den erfindungsgemäßen E- und I-Kernblechen werden die Abmessungen der genormten EI-Bleche nach DIN eingehalten; damit sind auch bei einem erfindungsgemäßen Transformator die Spulenkörper, Befestigungselemente usw. gemäß DIN einsetzbar.

Die Erfindung ist im folgenden an Ausführungsbeispielen und anhand der Zeichnungen näher erläutert. In den Zeichnungen zeigen
- Fig. 1: ein E-Kernpaket und ein I-Kernpaket gemäß der Erfindung in perspektivischer Teilansicht vor dem kraftschlüssigen Zusammenfügen der beiden Pakete,
- Fig. 2: eine Rastnocke eines I-Kernbleches beim Einfügen in eine Nut eines E-Kernbleches gemäß der Erfindung in perspektivischer Darstellung,
- Fig. 3: die Rastnocke nach Einfügen in die Nut als Einzelheit Z von Fig. 1 in perspektivischer Darstellung,
- Fig. 4: eine Schnittfolge abfallos stanzbarer E- und I-Kernbleche gemäß der Erfindung, und
- Fig. 5: ein alternatives Ausführungsbeispiel eines erfindungsgemäßen E-Kernblechs.

Für den Aufbau von E-Kernpaketen und I-Kernpaketen in Fig. 1 werden, wie in Fig. 4 dargestellt, E-Kernbleche 1 und I-Kernbleche 2 abfallos gestanzt. Dabei werden während des Stanzvorganges an die I-Kernbleche 2 Rastnocken 4 angestanzt und damit gleichzeitig Einkerbungen 3 in die E-Kernbleche 1 eingestanzt.

Jedes E-Kernblech weist, wie in Fig. 1 dargestellt, zwei Außenschenkel 6 und 7 und an den Stirnseiten der Außenschenkel 6 und 7 je eine eingestanzte Nut 5 auf.

Die E- und I-Kernbleche 1, 2 werden derart abfallos gestanzt, daß sie nach dem Stanzen in einer Ebene untrennbar formschlüssig durch Reibungsschluß miteinander verbindbar sind. Hierfür sind die Rastnocken 4 derart ausgebildet, daß sie reibungsschlüssig in den Nuten 5 aufnehmbar sind.

Beim abfallosen Stanzen der E-Kernbleche 1 und I-Kernbleche 2 werden für den Stanzvorgang Stanzlöcher 8 im Blechstreifen (Fig. 4) benötigt. Diese Transportlöcher 8 sind so gestaltet, daß sie der Geometrie der Nuten 5 der E-Kernbleche 1 entsprechen, wie sie für die spätere kraftschlüssige Verbindung benötigt wird.

Mit den so erfindungsgemäß abfallos gestanzten E- und I-Kernblechen 1, 2 werden E- und I-Kernpakete aufgebaut, wie sie in Fig. 1 dargestellt sind. Durch Bewegen des I-Kernpakets in Richtung der Pfeile in Fig. 1 auf das E-Kernpaket zu kommt das I-Kernpaket unter Druck in kraftschlüssige Verbindung mit dem E-Kernpaket und rastet sozusagen in dieses ein. Hierfür ist der Abstand a₂ zwischen den Außenflanken der beiden Rastnocken 4 etwa 0,5% größer als der Abstand a₁ zwischen den Außenwänden der zwei entsprechenden Nuten gewählt. Dies bewirkt beim Einfügen des I-Kernpakets in die Nuten 5 des E-Kernpakets ein Aufspreizen der Außenschenkel 6 und 7 der E-Kernbleche 1 des E-Kernpakets.

Wie in Fig. 2 dargestellt, sind die Rastnocken 4 des I-Kernblechs 2 so geformt, daß ihre Breite b₂, mit der sie in die Nut 5 des E-Kernbleches 1 eingreifen, um etwa 0,5% größer als die Breite b₁ dieser Nut 5 ist. Hierdurch wird ein geringfügiges Aufspreizen der Nut 5 bewirkt. Damit kommt es zum Einklemmen des Rastnockens 4 und über Reibungsschluß wird das E-Kernblech 1 mit dem I-Kernblech 2 fest verbunden. Um den Reibungsschluß zu optimieren ist, wie in Fig. 3 dargestellt, die Geometrie des Rastnockens 4 so gewählt, daß die Seitenwand der Nut 5 wenigstens über 60% bis 70% der Nuttiefe c₁ über eine Länge c von der Flanke des Rastnockens 4 kontaktiert wird.

Bei dem in Fig. 5 dargestellten weiteren Ausführungsbeispiel eines E-Kernblechs sind statt der Einkerbungen 3 in den Außenschenkeln 6 und 7 des E-Kernblechs 1 Einkerbungen 9 im Mittelschenkel des E-Kernblechs direkt gegenüberliegend abfallos eingestanzt. Die zuvor beschriebenen Effekte werden in demselben Maße genutzt. In allen Fällen sind die Einkerbungen 3 und 9 so gewählt, daß ihre Tiefe t kleiner oder gleich einem Fünftel der Breite b der Außenschenkel 6 oder 7 (Fig. 1) ist. Die Mittelschenkelbreite 2b der E-Kernbleche 1 beträgt das Doppelte der Breite b der Außenschenkel 6 bzw. 7.

Die sozusagen ineinander rastenden E- und I-Kernbleche 1, 2 werden vorteilhaft in den Abmessungen nach DIN gestanzt. Hiermit lassen sich genormete Spulenkörper und Befestigungselemente direkt verwenden. Darüber hinaus lassen sich selbstverständlich auch weitere E- und I-Geometrien, die abweichend von der Norm gestanzt werden, ausführen.

## Patentansprüche

1. Kernblechpaar für Mantelkerntransformatoren, insbesondere mit E- und I-Kernblechen (1, 2), welche derart abfallos gestanzt sind, daß sie in einer Ebene untrennbar formschlüssig durch Kraftschluß durch Verrastung der I-Kernbleche mit den Außenschenkeln der E-Kernbleche miteinander verbindbar sind,
dadurch **gekennzeichnet,** daß die E- und I-Kernbleche (1, 2) mit den Außenschenkeln (6, 7) der E-Kernbleche zusätzlich durch Reibungsschluß miteinander verbindbar sind, indem die E-Kernbleche (1) an den Stirnseiten ihrer Außenschenkel (6, 7) wenigstens je eine eingestanzte Nut (5) und die I-Kernbleche (2) wenigstens zwei angestanzte Rastnocken (4, 4) aufweisen, welche in den Nuten (5) aufnehmbar sind.

2. Kernblechpaar nach Anspruch 1,
dadurch **gekennzeichnet,** daß die Nuten (5) gegenüber den Mittellängsachsen der Außenschenkel (6, 7) nach außen versetzt angeordnet sind.

3. Kernblechpaar nach Anspruch 1 oder 2,
dadurch **gekennzeichnet,** daß den angestanzten Rastnocken (4) der I-Kernbleche abfallos eingestanzte Einkerbungen (3) in den Außenschenkeln (6, 7) der E-Kernbleche (1) entsprechen.

4. Kernblechpaar nach Anspruch 1 oder 2,
dadurch **gekennzeichnet,** daß den angestanzten Rastnocken (4) der I-Kernbleche abfallos eingestanzte Einkerbungen (9) einander gegenüberliegend im Mittelschenkel der E-Kernbleche (1) entsprechen.

5. Kernblechpaar nach Anspruch 3 oder 4,
dadurch **gekennzeichnet,** daß die Tiefe t der Einkerbungen (3, 9) kleiner oder gleich einem Fünftel der Breite b der Außenschenkel (6, 7) der E-Kernbleche (1) ist.

6. Kernblechpaar nach einem der Ansprüche 1 bis 5,
dadurch **gekennzeichnet,** daß Stanzlöcher (8) der Geometrie der Nuten (5) der E-Kernbleche (1) entsprechend gestaltet sind.

7. Kernblechpaar nach einem der Ansprüche 1 bis 6,
dadurch **gekennzeichnet**, daß die Breite b₂ der Rastnocken (4) größer, vorzugsweise etwa 0,5% größer, als die Breite b₁ der Nuten (5) ist.

8. Kernblechpaar nach einem der Ansprüche 1 bis 7,
dadurch **gekennzeichnet**, daß der Abstand a₂ zwischen den Außenflanken zweier Rastnocken (4, 4) größer, vorzugsweise 0,5% größer, als der Abstand a₁ zwischen den Außenwänden zweier entsprechender Nuten (5, 5) ist.

9. Kernblechpaar nach einem der Ansprüche 1 bis 8,
dadurch **gekennzeichnet,** daß wenigstens eine Flanke jedes Rastnockens (4) auf etwa 60% bis 70% der Nuttiefe c₁ mit wenigstens einer Seitenwand der entsprechenden Nut (5) in den Reibungsschluß bringbar ist.

10. Mantelkernblechpaket aus Kernblechpaaren nach einem der vorhergehenden Ansprüche,
dadurch **gekennzeichnet,** daß die E-Kernbleche (1) zu einem E-Kernpaket und die I-Kernbleche (2) zu einem I-Kernpaket zusammengefügt sind, und daß das E-Kernpaket und das I-Kernpaket kraftschlüssig ineinander einrastend zusammengefügt sind.

## Claims

1. Paired core laminations for shell-type transformers, in particular with E- and I- core laminations (1, 2), which are stamped without wastage in such a way that by latching the I-core laminations to the outer limbs of the E-core laminations they can be permanently connected to each other in one plane in an interlocking manner through force locking, **characterised** in that the E- and I-core laminations (1, 2) can be additionally connected to each other by friction-locking with the outer limbs (6, 7) of the E-core laminations, wherein the E-core laminations have in each case at least one groove stamped in the front faces of their outer limbs and the I-core laminations have stamped on them at least two latch cams which can be received by the grooves.

2. Paired core laminations according to claim 1, **characterised** in that the grooves (5) are arranged offset towards the outside in relation to the longitudinal centre axes of the outer limbs (6, 7).

3. Paired core laminations according to claim 1 or 2, **characterised** in that the latch cams (4) stamped from the I-core laminations correspond to the notches (3) stamped without waste into the E-core laminations (1) of the outer limbs (6, 7).

4. Paired core laminations according to claim 1 or 2, **characterised** in that the latch cams (4) stamped from the I-core laminations correspond to notches (9) stamped without waste into the E-core laminations (1) arranged opposite each other in the centre limb of the E-core laminations (1).

5. Paired core laminations according to claim 3 or 4, **characterised** in that the depth t of the notches (3, 9) is less or equal to one fifth of the width b of the outer limbs (6, 7) of the E-core laminations (1).

6. Paired core laminations according to one of the claims 1 to 5, **characterised** in that the stamping holes (8) are shaped to correspond to the geometry of the grooves (5) of the E-core laminations (1).

7. Paired core laminations according to one of the claims 1 to 6, **characterised** in that the width b₂ of the latch cams (4) is greater, preferably by approximately 0,5%, than the width b₁ of the grooves (5).

8. Paired core laminations according to one of the claims 1 to 7, **characterised** in that the distance a₂ between the outer sides of two latch cams (4, 4) is greater, preferably by 0,5%, than the distance a₁ between the outer walls of two corresponding grooves (5, 5).

9. Paired core laminations according to one of the claims 1 to 8, **characterised** in that at least one side of each latch cam (4) can be brought into friction-locking with at least one side wall of the corresponding groove (5) to approximately 60% to 70% of the groove depth c₁.

10. Laminated shell core stack consisting of paired core laminations according to one of the preceding claims, **characterised** in that the E-core laminations (1) are assembled into an E-core stack and that the E-core stack and the I-core stack are assembled by latching them together in a force-locking manner.

## Revendications

1. Paire de tôles de noyau pour transformateurs du type cuirassé, en particulier avec tôles de noyau en E et en I (1, 2), obtenues, sans production de déchets, par estampage, de manière qu'elles puissent être reliées ensemble, mécaniquement, par encliquetage des tôles de noyau en I avec les branches extérieures des tôles de noyau en E, caractérisée en ce que les tôles de noyau en E et en I (1, 2) sont susceptibles d'être reliées ensemble aux branches extérieures (6, 7) des tôles de noyau en E, à titre supplémentaire, par une liaison à friction, par le fait que les tôles de noyau en E (1) présentent sur les faces frontales de leurs branches extérieures (6, 7) au moins chaque fois une rainure (5) découpée par estampage, et les tôles de noyau en I (2) présentent au moins deux ergots d'encliquetage (4, 4) formés d'un seul tenant au cours de l'estampage et susceptibles de venir se loger dans les rainures (5).

2. Paire de tôles de noyau selon la revendication 1, caractérisée en ce que les rainures (5) sont disposées décalées vers l'extérieur vis-à-vis des axes longitudinaux médians des branches extérieures (6, 7).

3. Paire de tôles de noyau selon la revendication 1 ou 2, caractérisée en ce qu'aux ergots d'encliquetage (4) formés d'un seul tenant par estampage des tôles de noyau en I correspondent des entailles (3) découpées sans production de déchets, par estampage, dans les branches extérieures (6, 7) des tôles de noyau en E (1).

4. Paire de tôles de noyau selon la revendication 1 ou 2, caractérisée en ce qu'aux ergots d'encliquetage (4) formés d'un seul tenant par estampage des tôles de noyau en I correspondent des entailles (9) découpées sans production de déchets, par estampage, disposées à l'opposé l'une de l'autre dans la branche médiane des tôles de noyau en E (1).

5. Paire de tôles de noyau selon la revendication 3 ou 4, caractérisée en ce que la profondeur t des entailles (3, 9) est inférieure ou égale à un cinquième de la largeur b des branches extérieures (6, 7) des tôles de noyau en E (1).

6. Paire de tôles de noyau selon l'une des revendications 1 à 5, caractérisée en ce que des trous d'estampage (8) sont configurés de manière correspondant à la géométrie des rainures (5) des tôles de noyau en E (1).

7. Paire de tôles de noyau selon l'une des revendications 1 à 6, caractérisée en ce que la largeur b₂ des ergots d'encliquetage (4) est supérieure, de préférence supérieure de 0,5 %, à la largeur b₁ des rainures (5).

8. Paire de tôles de noyau selon l'une des revendications 1 à 7, caractérisée en ce que la distance a₂ entre les flancs extérieurs de deux ergots d'encliquetage (4, 4) est supérieure, de préférence supérieure de 0,5 %, à la distance a₁ entre les parois extérieures de deux rainures (5, 5) correspondantes.

9. Paire de tôles de noyau selon l'une des revendications 1 à 8, caractérisée en ce qu'au moins un flanc de chaque ergot d'encliquetage (4) peut être placé en liaison de friction, sur à peu près 60 % à 70 % de la profondeur de rainure c₁, avec au moins une paroi latérale de la rainure (5) correspondante.

10. Paquet de tôles de noyau cuirassées, composé de paires de tôle de noyau selon l'une des revendications précédentes caractérisé en ce que les tôles de noyau en E (1) sont assemblées en formant un paquet de noyau en E et les tôles de noyau en I (2) sont assemblées en formant un paquet de noyau en I, et en ce que le paquet de noyau en E et le paquet de noyau en I sont assemblés avec encliquetage l'un dans l'autre, avec liaison mécanique.
